# EUROPÄISCHE PATENTSCHRIFT

(11) **EP 0 495 171 B1**
(45) Veröffentlichungstag und Bekanntmachung des Hinweises auf die Patenterteilung: **01.02.1995**
(21) Anmeldenummer: 91119158.3
(22) Anmeldetag: 11.11.1991
(51) Int. Cl.: E01C 19/48

(54) **Verfahren zum Einstellen der Stärke einer Einbauschicht mit einem Strassenfertiger**
Laying-down course thickness adjusting method with a finisher
Procédé pour régler l'épaisseur d'une couche à poser avec un finisseur

(30) Priorität: 14.12.1990 DE 4040027
(43) Veröffentlichungstag der Anmeldung: 22.07.1992
(73) Patentinhaber: Joseph Vögele AG, D-68146 Mannheim (DE)
(72) Erfinder: Ulrich, Alfred, Dr.-Ing., W-6802 Ladenburg (DE)
(74) Vertreter: Grünecker, Kinkeldey, Stockmair & Schwanhäusser Anwaltssozietät

(56) Entgegenhaltungen:
- EP-A- 0 388 819
- AU-B- 559 661
- DE-A- 1 784 966
- DE-A- 2 838 123
- DE-A- 3 124 363
- DE-C- 3 535 362

## Beschreibung

Die Erfindung bezieht sich auf ein Verfahren zum Einstellen der Stärke einer von einem Straßenfertiger auf einen Untergrund einzubauenden Schicht der im Oberbegriff von Anspruch 1 erläuterten Art und einen dafür geeigneten Straßenfertiger der im Oberbegriff von Anspruch 7 erläuterten Art.

Ein derartiger Straßenfertiger ist aus der DE-A-35 35 362 bekannt. Der bekannte Straßenfertiger weist eine nachgeschleppte Einbaubohle auf, die starr mit zwei Nivellierholmen verbunden ist. Die Nivellierholme sind beidseitig des Straßenfertigers über jeweils einen Anlenkpunkt mit dem Straßenfertiger verschwenkbar verbunden. Mit Hilfe von jeweils einem ersten Hubzylinder können die Anlenkpunkte höhenverstellt werden, so daß der Anstellwinkel der Einbaubohle, d. h. der Winkel, unter dem das unter der Bohle angeordnete Glättblech zum Untergrund verläuft, verändert werden kann. Diese Veränderung des Anstellwinkels wird dazu benutzt, die Stärke der einzubauenden Schicht zu variieren. Die Einbaubohle liegt während des Betriebs schwimmend auf der einzubauenden Schicht auf, d. h. sie liegt frei, nur mit ihrem Eigengewicht auf der Schicht auf. Um zu verhindern, daß die Einbaubohle bei einem Zwischenstop des Fahrzeuges durch ihr Eigengewicht in die noch weiche Schicht einsinkt und somit eine Vertiefung im Straßenbelag verursacht, und um zu verhindern, daß die Einbaubohle beim Wiederanfahren des Fahrzeuges auf das bereits festgewordene, vor dem Zwischenhalt vorgelegte Material ohne ausreichende Verdichtung aufgleitet, und somit einen Anfahrbuckel verursacht, ist an jedem der Nivellierholme ein zweiter Hubzylinder vorgesehen, der im Abstand zum ersten Hubzylinder angreift. Dieser zweite Hubzylinder ist jedoch nicht regelbar, d. h. er kann nicht in eine vorbestimmte Stellung verfahren werden. Der zweite Hubzylinder dient lediglich zum Blockieren der Schwimmlage der Einbaubohle, so daß die Einbaubohle bei einem Zwischenstop nicht absinken kann und beim Wiederanfahren mit einer starren Kraft über das bereits fester gewordene Material gezogen wird, ohne daß sie nach oben ausweichen kann.

Um während des Betriebs des Straßenfertigers eine vorgewählte Stärke der Einbauschicht konstant halten zu können, ist am Straßenfertiger eine Meßeinrichtung vorgesehen, die im Bereich von Bohlenvorderkante und Schneckenwelle den Abstand zu einer vorgegebenen Referenzlinie mißt und bei Abweichungen vom Sollwert die Schichtdicke durch eine Höhenverstellung des Anlenkpunktes der Nivellierholme korrigiert.

Die korrekte Schichtdicke muß jedoch vor Betriebsbeginn auf recht umständliche Weise eingestellt werden. Zu diesem Zweck werden unter die Glättbleche der Einbaubohle Holzbalken oder dergleichen untergelegt, bis sich die Einbaubohle auf einer der gewünschten Schichtdicke plus Walzmaß entsprechenden Höhe befindet. Durch Höhenverstellung der Anlenkpunkte durch die ersten Hubzylinder ist dann zusätzlich der erforderliche Anstellwinkel einzustellen. Erst bei genauer Handhabung dieser Einstellung ist es möglich, schon vor Baubeginn die exakte Einbaustärke zu erreichen. Trotzdem muß meist noch korrigiert werden. Ein exaktes Arbeiten ist besonders dann wichtig, wenn an schon am Vortag verlegte Einbauschichten weitergebaut werden muß. In der Praxis ergeben sich dabei fast immer Unebenheiten im Straßenbelag, die anschließend in mühevoller Handarbeit wieder entfernt werden müssen.

Die DE-A-31 24 363 beschreibt ein Verfahren und eine Vorrichtung zur Korrektur des Anstellwinkels von breitenverstellbaren Straßenfertigerbohlen. Mit dem bekannten Verfahren soll verhindert werden, daß sich am Übergangsbereich zwischen der Hauptbohle und den Verstellbohlen ein Absatz bildet, wenn sich der Anstellwinkel der Hauptbohle bei Veränderung der Schichtdicke der Einbauschicht ebenfalls ändert. Die Bohlen sind über Nivellierholme angelenkt, wobei der Anlenkpunkt durch einen ersten Hubzylinder höhenverstellbar ist. In Fahrtrichtung hinter dem ersten Hubzylinder ist ein zweiter Arbeitszylinder vorgesehen, der die Einbaubohle während des Betriebs des Straßenfertigers in Schwimmstellung hält und der mit einem dem Gewicht der Hauptbohle entgegenwirkenden Druck veränderbaren Größenordnung zusätzlich beaufschlagt werden kann. Ändert sich der Anstellwinkel, so ändert sich die Belastung des Arbeitszylinders, wobei durch den dem Gewicht der Hauptbohle entgegenwirkenden Druck veränderbarer Größenordnung die Fertigerbohle so weit gehoben oder gesenkt wird, bis der Anstellwinkel wieder die vorher eingestellte Position einnimmt, bei der keine Absätze zwischen der Haupt- und der Verstellbohle auftreten. Es kann ein Geber oder Taster vorgesehen sein, der derartige Absätze feststellt.

Aus der DE-A-28 38 123 ist ein Straßenfertiger mit einer Vorrichtung zum Einstellen und Messen der Einbaudicke und des Einbauvolumens von Straßenbelägen bekannt. Der Straßenfertiger enthält eine Glättbohle, die mit Hilfe zweier Arbeitszylinder, die in Fahrtrichtung gleich auf liegen, höhenverstellbar ist, d.h. die Einbaubohle ist nicht über Nivellierholme an einem Anlenkpunkt angelenkt. Bei der bekannten Vorrichtung wird die Einbaudicke und das Einbauvolumen kontinuierlich während der Belagverlegung festgestellt und zur Abrechnung der Arbeitsleistung herangezogen. Zu diesem Zweck werden an den Kolbenstangen der Hydraulikzylinder Markierungseinrichtungen angebracht, die mit Anzeigeeinrichtungen zusammenwirken, wobei der Abstand zwischen der Markierungseinrichtung am Hydraulikzylinder und einem Festpunkt festgestellt und zur Abrechnung verwendet wird.

Die AU-B-27 245/84 betrifft einen Straßenfertiger mit einem über Nivellierungsholme an einem Anlenkpunkt befestigten, in Fahrtrichtung offenen Kasten zur Aufnahme des Einbaumaterials. Der Anlenkpunkt ist über einen Hubzylinder höhenverstellbar. Es ist ein Meßwertaufnehmer vorgesehen, der Unebenheiten des Untergrundes abtastet. Ein zweiter Meßwertaufnehmer wird verwendet, um die Dicke der fertig eingebauten Schicht zu messen. Wie die anfängliche Einstellung der Schichtdicke erfolgt, ist nicht beschrieben.

Der Erfindung liegt die Aufgabe zugrunde, ein Verfahren und einen Straßenfertiger zur Durchführung des Verfahrens bereitzustellen, mit dem ein exaktes Einstellen der Stärke einer Einbauschicht möglich ist.

Die Aufgabe wird bei einem Verfahren durch die kennzeichnenden Merkmale des Anspruchs 1 gelöst.

Die Erfindung schlägt vor, zum anfänglichen Einstellen der Stärke der Einbauschicht die Hubzylinder in Verbindung mit zwei in Fahrtrichtung beabstandeten Meßwertaufnehmern zu verwenden, wobei auch der zweite Hubzylinder höhenverstellbar ausgebildet werden muß. Durch ein flaches Auflegen der Einbaubohle auf den Untergrund kann auf einfache Weise ein Referenzwert gewonnen werden, dem danach lediglich die gewünschte Einbaustärke plus Walzmaß zuaddiert oder subtrahiert, je nach Meßverfahren, werden muß.

Durch die Maßnahme nach Anspruch 2 läßt sich während des Einbaus die Einbaustärke des Straßenbaumaterials korrigieren, ohne daß manuell durchzuführende Messungen notwenig sind.

Gemäß Anspruch 3 wird der Referenzwert für die Lage der Einbaubohle durch eine einfache Abstandsmessung bestimmt, wobei als Festpunkt für die Abstandsmessung gemäß den Ansprüchen 4 bis 6 entweder der Untergrund selbst, oder ein am Straßenfertiger angeordneter Festpunkt oder irgendein anderer, außerhalb der Bohle und des Straßenfertigers liegender Festpunkt verwendet wird, wobei die letztere Lösung den Vorteil hat, daß damit gleichzeitig eine Möglichkeit geschaffen wird, in bekannter Weise die Einbaustärke während des Betriebs zu korrigieren.

Die Aufgabe wird bei eine Straßenfertiger durch die kennzeichnenden Merkmale des Anspruchs 7 gelöst.

Durch die Anordnung von zwei geregelt höhenverstellbaren Hubzylindern, wobei jeder der Hubzylinder auch die Aufgaben der entsprechenden Hubzylinder des bekannten Straßenfertigers übernehmen kann, kann zusätzlich auf einfache Weise die Einbaustärke der Schicht vor Betriebsbeginn eingestellt werden, wobei durch die Anordnung von zwei in Fahrtrichtung beabstandeten Meßwertgebern am Nivellierholm der Einbaubohle die genaue Lage der Einbaubohle als Referenzwert festgestellt werden kann.

Durch die in Anspruch 8 angegebene, beidseitige Anordnung der Meßwertgeber können Abweichungen der Einbaustärke der Schicht in Querrichtung zur Straße eleminiert werden.

Ein Ausführungsbeispiel der Erfindung wird nachfolgend anhand der Zeichnungen näher erläutert. Es zeigen:
**Figur 1** eine Seitenansicht eines erfindungsgemäß ausgerüsteten Straßenfertigers in schematischer Darstellung, und
**Figur 2** eine schematische Darstellung des Einstellvorganges der Einbaubohle.

Aus Figur 1 ist ein Straßenfertiger 1 ersichtlich, der in Richtung des Pfeiles F auf einem einen Untergrund bildenden Planum 2 fährt. Der Straßenfertiger 1 weist eine Einbaubohle 3 auf, die mit einem Glättblech 3a versehen ist. Mit der Einbaubohle 3 ist jeweils ein Ende Zweier Nivellierholme 4a, 4b starr verbunden. Die Nivellierholme 4a, 4b erstrecken sich beidseitig des Rahmens des Straßenfertigers nach vorn und sind mit ihren vorderen freien Enden über jeweils einen Anlenkpunkt 5a, 5b am Rahmen des Straßenfertigers 1 angelenkt. Jeder der Anlenkpunkte 5a, 5b ist über einen ersten verstellbaren Hubzylinder 6a, 6b in Richtung des Doppelpfeiles A geregelt höhenverstellbar. Zwischen jedem der Anlenkpunkte 5a, 5b und der Einbaubohle 3 greift an jedem der Nivellierholme 4a, 4b ein zweiter in Richtung des Doppelpfeiles B geregelt höhenverstellbarer Hubzylinder 7a, 7b an. In der Nähe jedes Endes jedes der Nivellierholme 4a, 4b ist jeweils ein Meßwertaufnehmer 8a, 8b, 9a, 9b, beispielsweise mechanische Taster oder kontaktlose Aufnehmer, wie Ultraschallaufnehmer, vorgesehen.

Im Betrieb wird der Einbaubohle 3 durch eine Schnecke 10 Straßenbaumaterial 11, im vorliegenden Fall bituminöses Mischgut, vorgelegt, das beim Fahren des Straßenfertigers 1 in Richtung des Pfeiles F durch die Einbaubohle 3 zu einer Einbauschicht 12 mit einer vorbestimmten Stärke über dem Planum 2 verdichtet wird. Dabei liegt die Einbaubohle 3 schwimmend, d. h. mit ihrem Eigengewicht, auf dem zu verdichtenden Mischgut 11 auf. Zu diesem Zweck sind in bekannter Weise die zweiten Hubzylinder 7a, 7b entsperrt, so daß durch sie keinerlei Druck- oder Zugkräfte auf die Nivellierholme 4a, 4b und dadurch auf die Einbaubohlen 3 ausgeübt werden. Die Hubzylinder 7a, 7b können weiterhin in bekannter Weise dazu verwendet werden, ein Einsinken der Einbaubohle 3 bei einem Zwischenstop des Fertigers in die noch weiche Einbauschicht 12 und ein Aufgleiten der Einbaubohle 3 nach einem Zwischenstop auf ein bereits fester gewordenes Mischgut 11 ohne ausreichende Verdichtung zu vermeiden, indem die Hubzylinder 7a, 7b in bekannter Weise gesperrt werden.

Zum anfänglichen Einstellen der Stärke der Einbauschicht 12 vor Betriebsbeginn wird die Einbaubohle 3 durch die Hubzylinder 6a, 6b, 7a, 7b so weit auf das Planum 2 abgesenkt, daß das Glättblech 3a der Einbaubohle 3 flach auf dem Planum 2 aufliegt. Dann wird diese Lage der Einbaubohle 3 über die Meßwertgeber 8a, 8b, 9a, 9b festgestellt. Dabei werden im vorliegenden Falle die Abstände der fest mit den Nivellierholmen 4a, 4b verbundenen Meßwertgeber 8a, 8b, 9a, 9b von einem Festpunkt bestimmt. Als Festpunkt kann entweder das Planum 2 und/oder ein am Rahmen des Straßenfertigers 1 angeordneter Festpunkt 13a, 13b bzw. 14a, 14b und/oder eine exakt horizontal ausgerichtete, außerhalb des Straßenfertigers 1 und des Planums 2 liegende Fläche, wie beispielsweise ein Bordstein, ein gespannter Draht 15a, 15b oder ein Schleppski verwendet werden, wie dies durch die Pfeile in Figur 2 angedeutet ist. Dann wird die Einbaubohle 3 über die ersten und zweiten Hubzylinder 6a, 6b, 7a, 7b auf eine Höhe über dem Planum 2 gehoben, die der gewünschten Einbaustärke, gegebenenfalls zuzüglich Walzmaß, entspricht. Diese Stellung der Einbaubohle 3 wird so lange gehalten, bis eine schwimmende Auflage der Einbaubohle 3 auf dem vorgelegten Straßenbaumaterial 11 möglich ist. Der Anstellwinkel der Bohle 3, d. h. der Winkel des Glättbleches 3a zum Planum 2 kann in bekannter Weise durch die ersten Hubzylinder 6a, 6b eingestellt bzw. verändert werden.

Durch die symmetrische Anordnung der Meßwertgeber und der Hubzylinder an beiden Nivellierholmen 4a, 4b wird eine konstante Einbaustärke der Schicht 12 auch über die Breite der Straße quer zur Fahrtrichtung F erzielt. Durch die Anordnung von vier Meßwertgebern dient der Fertiger über seine Laufwerkslänge als Mittelwertsbildner.

Über die Länge des Fahrwerks (ca. 3m) werden Unebenheiten des Planums mit kurzer Wegstrecke gefiltert. Dies bedeutet, bei Verwendung der Meßpunkte 13a und 13b eine entsprechende gute Mittelwertbildung der vorhandenen Unebenheiten des Planums. Da die Einbaubohle selbst ein sehr träges mechanisches Gebilde darstellt, das nur sehr langsam auf Änderungen (z. B. Stellgröße am Nivellierzylinder) reagiert, lassen sich die gemessenen Unebenheiten des Planums auch an den Meßpunkten 9a und 9b elektrisch sehr gut filtern (Mittelwertbildung).

Die Verarbeitung der Signale der Meßwertgeber, die Steuerung der ersten und zweiten Hubzylinder sowie die Vorgabe der Sollwerte für die Höhenlage der Einbaubohle erfolgt zweckmäßigerweise elektronisch, wobei die Lage der Bohle auf dem Planum als Referenzwert gespeichert wird.

An einer Anzeige, die aus den Meßwerten einer Wegmessung die Höhe der Hinterkante des Glättbleches 3a der Einbaubohle 3 zum Planum 2 als zweiter Meßwert aufzeigt, läßt sich während des Einbaus gezielt die Einbaustärke des Straßenbaumaterials feststellen und gegebenenfalls korrigieren. Dabei ist es jedoch erforderlich, daß der Höhenfühler über einen Skitaster die Referenz nicht von einem Bordstein oder gespanntem Draht sondern direkt vom Planum erfaßt.

In Abwandlung des beschriebenen und gezeichneten Ausführungsbeispieles können für die Meßwertgeber alle für diesen Zweck bekannten Einrichtungen eingesetzt werden. Mit den vorhandenen Meßwertgebern und Steuerungsmöglichkeiten kann weiterhin auf einfache Weise sichergestellt werden, daß die Einbaustärke auch während des normalen Betriebs konstant bleibt. Schließlich kann die Erfindung auch bei Straßenfertigern abweichender Bauart eingesetzt werden.

## Patentansprüche

1. Verfahren zum Einstellen der Stärke einer von einem Straßenfertiger (1) auf einen Untergrund (2) einzubauenden Schicht aus einem Straßenbaumaterial durch Anheben einer Einbaubohle (3) des Straßenfertigers (1) relativ zu einem Festpunkt (2, 13a, 13b, 14a, 14b, 15a, 15b) auf eine der gewünschten Stärke angepaßte Höhe, wobei die Einbaubohle (3) für eine schwimmende Auflage auf der Schicht über wenigstens einen Anlenkpunkt (5a, 5b) mit dem Straßenfertiger (1) verbunden, der Anlenkpunkt (5a, 5b) über einen ersten Hubzylinder (6a, 6b) höhenverstellbar und die Einbaubohle (3) mit einem zweiten Hubzylinder (7a, 7b) verbunden ist, der während des Einbaus entsperrt wird, **dadurch gekennzeichnet,** daß die Einbaubohle (3) zunächst durch beide Hubzylinder (6a, 6b, 7a, 7b) abgesenkt wird, bis sie flach auf dem Untergrund (2) aufliegt, diese Lage der Einbaubohle (3) als Referenzwert bestimmt und die Einbaubohle (3) anschließend durch beide Hubzylinder (6a, 6b, 7a, 7b) auf die angepaßte Höhe angehoben und auf dieser Höhe gehalten wird bis eine schwimmende Auflage der Einbaubohle (3) auf der Schicht möglich ist, wobei die Meßwerte für den Referenzwert und den Abstand zum Festpunkt (2, 13a, 13b, 14a, 14b, 15a, 15b) an wenigstens zwei in Fahrtrichtung (F) hintereinanderliegenden Stellen gewonnen werden.

2. Verfahren nach Anspruch 1, **dadurch gekennzeichnet,** daß während des Anhebens der Eihbaubohle (3) auf die angepaßte Höhe der von der Einbaubohle (3) zurückgelegte Weg gemessen und als Referenzwert zum Kontrollieren der Iststarke der einzubauenden Schicht verwendet wird.

3. Verfahren nach Anspruch 1 oder 2, **dadurch gekennzeichnet,** daß der Referenzwert für die Lage der Einbaubohle (3) auf dem Untergrund (2) durch Abstandsmessungen zwischen der Bohle (3) und dem Festpunkt (2, 13a, 13b, 14a, 14b, 15a, 15b) bestimmt wird.

4. Verfahren nach Anspruch 3, **dadurch gekennzeichnet,** daß als Festpunkt der Untergrund (2) verwendet wird.

5. Verfahren nach Anspruch 3**, dadurch gekennzeichnet,** daß ein am Straßenfertiger (1) angeordneter Festpunkt (13a, 13b, 14a, 14b) verwendet wird.

6. Verfahren nach Anspruch 3, **dadurch gekennzeichnet,** daß ein außerhalb des Straßenfertigers (1) und des Untergrundes (2) liegender Festpunkt (15a, 15b), insbesondere eine horizontal ausgerichtete Festlinie bzw. Festfläche verwendet wird.

7. Straßenfertiger (1) mit einer über Nivellierholme (4a, 4b) angelenkten, schwimmend auflegbaren Einbaubohle (3), wobei der Anlenkpunkt (5a, 5b) des Nivellierholms (4a, 4b) durch einen ersten Hubzylinder (6a, 6b) geregelt höhenverstellbar ist, und wobei zwischen dem Anlenkpunkt (5a, 5b) und der Einbaubohle (3) ein zweiter Hubzylinder (7a, 7h) am Nivellierholm (4a, 4b) angreift, **dadurch gekennzeichnet,** daß unmittlebar am Nivellierholm (4a, 4b) Meßwertaufnehmer (8a, 8b, 9a, 9b) zum Messen des Abstandes der Einbaubohle (3) zu einem Festpunkt (2, 13a, 13b, 14a, 14b, 15a, 15b) befestigt und in Fahrtrichtung (F) zueinander beabstandet sind, und daß auch der zweite Hubzylinder (7a, 7b) geregelt höhenverstellbar ist.

8. Straßenfertiger nach Anspruch 7, **dadurch gekennzeichnet,** daß beidseitig der Einbaubohle (3) jeweils zwei im Abstand zueinander angeordnete Meßwertgeber (8a, 9a, 8b, 9b) vorgesehen sind.

## Claims

1. A method of adjusting the thickness of a layer of road building material to be laid on a base (2) by a road finisher (1), by lifting a screed (3) of the road finisher (1) relatively to a fixed point (2, 13a, 13b, 14a, 14b, 15a, 15b) to a height appropriate to the required thickness, the screed (3) being connected to the road finisher (1) via at least one point of articulation (5a, 5b) so as to rest floatingly on the said layer, the point of articulation (5a, 5b) being connected for vertical adjustment via a first lifting cylinder (6a, 6b) and the screed (3) being connected to a second lifting cylinder (7a, 7b) which is unlocked during the laying, characterised in that the screed (3) is initially lowered by both lifting cylinders (6a, 6b, 7a, 7b) until it rests flatly on the base (2), this position of the screed (3) is taken as a reference value and the screed (3) is then lifted by the two lifting cylinders (6a, 6b, 7a, 7b) to the appropriate height and is kept at that height until it is possible for the screed (3) to rest floatingly on the layer, the measurements or the reference value and the distance from the fixed point (2, 13a, 13b, 14a, 14b, 15a, 15b) being obtained from at least two locations situated consecutively in the direction of travel (F).

2. A method according to claim 1, characterised in that during the lifting of the screed (3) to the appropriate height the distance traversed by the screed (3) is measured and is used as a reference value to check the actual thickness of the required layer.

3. A method according to claim 1 or 2, characterised in that the reference value for the position of the screed (3) on the base (2) is determined by distance measurements between the screed (3) and the fixed point (2, 13a, 13b, 14a, 14b, 15a, 15b).

4. A method according to claim 3, characterised in that the base (2) is used as the fixed point.

5. A method according to claim 3, characterised in that a fixed point (13a, 13b, 14a, 14b) disposed on the road finisher (1) is used.

6. A method according to claim 3, characterised in that a fixed point (15a, 15b) situated outside the road finisher (1) and the base (2), more particularly a horizontally aligned fixed line or fixed surface, is used.

7. A road finisher (1) having a screed (3) articulated by way of levelling members (4a, 4b) and adapted to be applied floatingly, the point of articulation (5a, 5b) of the levelling member (4a, 4b) being controllably adjustable as to height by means of a first lifting cylinder (6a, 6b), a second lifting cylinder (7a, 7b) engaging the levelling member (4a, 4b) between the point of articulation (5a, 5b) and the screed (3), characterised in that measurement sensors (8a, 8b, 9a, 9b) for measuring the distance of the screed (2) from a fixed point (2, 13a, 13b, 14a, 14b, 15a, 15b) are secured directly on the levelling member (4a, 4b) and are spaced apart in the direction of travel (F), and in that the second lifting cylinder (7a, 7b) is also controllably adjustable as to height.

8. A road finisher according to claim 7, characterised in that pairs of spaced measurement sensors (8a, 9a, 8b, 9b) are provided on either side of the screed.

## Revendications

1. Procédé pour régler l'épaisseur d'une couche d'un matériau de voirie à poser par un finisseur (1) sur un sous-sol (2), par levage d'un bloc de damage (3) du finisseur (1) par rapport à un point fixe (2, 13a, 13b, 14a, 14b, 15a, 15b) à une hauteur adaptée à l'épaisseur souhaitée, le bloc de damage (3) étant connecté au finisseur (1), par au moins un point d'articulation (5a, 5b), pour une pose flottante sur la couche, le point d'articulation (5a, 5b) étant réglable en hauteur par l'intermédiaire d'un premier cylindre de levage (6a, 6b) et le bloc de damage (3) étant relié à un second cylindre de levage (7a, 7b) qui est débloqué pendant la pose, caractérisé en ce que le bloc de damage (3) est tout d'abord descendu par les deux cylindres de levage (6a, 6b, 7a, 7b) jusqu'à ce qu'il soit posé à plat sur le sous-sol (2), que cette position du bloc de damage (3) est déterminée comme valeur de référence et que le bloc de damage (3) est ensuite levé, par les deux cylindres de levage (6a, 6b, 7a, 7b) à la hauteur adaptée et maintenu à cette hauteur jusqu'à ce qu'est possible une pose flottante du bloc de damage (3) sur la couche, les valeurs de mesure pour la valeur de référence et la distance par rapport au point fixe (2, 13a, 13b, 14a, 14b, 15a, 15b) étant obtenues à au moins deux endroits situés l'un derrière l'autre dans le sens de déplacement (F).

2. Procédé suivant la revendication 1, caractérisé en ce que, pendant le levage du bloc de damage (3) à la hauteur adaptée, le chemin parcouru par le bloc de damage (3) est mesuré et utilisé comme valeur de référence pour contrôler l'épaisseur réelle de la couche à poser.

3. Procédé suivant la revendication 1 ou 2, caractérisé en ce que la valeur de référence pour la position du bloc de damage (3) sur le sous-sol (2) est déterminée par des mesure de distance entre le bloc (3) et le point fixe (2, 13a, 13b, 14a, 14b, 15a, 15b).

4. Procédé suivant la revendication 3, caractérisé en ce que le sous-sol (2) est utilisé comme point fixe.

5. Procédé suivant la revendication 3, caractérisé en ce qu'il est utilisé un point fixe (13a, 13b, 14a, 14b) disposé sur le finisseur (1).

6. Procédé suivant la revendication 3, caractérisé en ce qu'il est utilisé un point fixe (15a, 15b) situé en dehors du finisseur (1) et du sous-sol (2), en particulier une ligne fixe ou une surface fixe orientée horizontalement.

7. Finisseur (1) avec un bloc de damage (3) pouvant être posé flottant et connecté de manière articulée par des longerons de nivellement (4a, 4b), le point d'articulation (5a, 5b) du longeron de nivellement (4a, 4b) étant régulièrement réglable en hauteur par un premier cylindre de levage (6a, 6b) et entre le point d'articulation (5a, 5b) et le bloc de damage (3) venant en prise sur le longeron de nivellement (4a, 4b) un second cylindre de levage (7a, 7b), caractérisé en ce que des capteurs de valeur de mesure (8a, 8b, 9a, 9b), destinés à mesurer la distance du bloc de damage (3) par rapport à un point fixe (2, 13a, 13b, 14a, 14b, 15a, 15b), sont fixés directement sur le longeron de nivellement (4a, 4b) et distants l'un de l'autre dans le sens du déplacement (F) et que le second cylindre de levage (7a, 7b) est également regulièrement réglable en hauteur.

8. Finisseur suivant la revendication 7, caractérisé en ce que de part et d'autre du bloc de damage (3) sont chaque fois prévus deux capteurs de valeur de mesure (8a 9a, 8b, 9b) disposés à distance l'un de l'autre.
